# EUROPÄISCHE PATENTSCHRIFT

(11) **EP 1 826 307 B1**
(45) Veröffentlichungstag und Bekanntmachung des Hinweises auf die Patenterteilung: **14.12.2016**
(21) Anmeldenummer: 06003769.4
(22) Anmeldetag: 24.02.2006
(51) Int. Cl.: D05C 15/22, D05C 15/36

(54) **Greifeinrichtung für Tuftingmaschine**
Looper for tufting machine
Boucleur pour machine à tufter

(43) Veröffentlichungstag der Anmeldung: 29.08.2007
(73) Patentinhaber: Groz-Beckert KG, 72458 Albstadt (DE)
(72) Erfinder: Bernd Hillenbrand, 72461 Albstadt (DE); Hans Werner Moser, 72364 Obernheim (DE); Andrea Maute, 72458 Albstadt (DE); Roland Wäschle, 72461 Albstadt (DE); Timo Kaas, 72336 Balingen (DE)
(74) Vertreter: Rüger, Barthelt & Abel

(56) Entgegenhaltungen:
- WO-A-01/20069
- JP-A- 58 144 162
- JP-A- 62 028 457
- US-A- 4 155 318
- US-A- 4 466 366

## Beschreibung

Die Erfindung betrifft eine Greifereinrichtung für Tuftingmaschinen, wie sie insbesondere zur Teppichherstellung in Gebrauch sind.

Teppiche werden häufig in so genannten Tuftingverfahren hergestellt. Tuftingverfahren bestehen darin, ein flächenhaftes Trägermaterial (ein so genanntes "Backing") mit einem Flor zu versehen. Der Flor besteht aus einer großen Anzahl einzelner Fäden, die mittels Tuftingnadeln reihenweise durch das Backing gestochen werden. Dabei wird das Backing Stich für Stich allmählich unter einer Nadelreihe fortbewegt. Die dabei entstehenden Schlingen werden durch Greifer zeitweilig gehalten, um beim Rückhub der Nadeln bestehen zu bleiben. Bleiben die Schlingen unverletzt, entsteht ein Schlingenflor. Werden die Schlingen aufgeschnitten, entsteht ein Schneidflor.

Zur strukturellen Musterung von Teppichen wird häufig gewünscht, mit ein und derselben Maschine möglichst unter individueller Ansteuerung entsprechender Messer und Greifer sowohl ungeschnittene als auch geschnittene Schlingen, d.h. sowohl Schlingenflor als auch Schneidflor herstellen zu können. Dazu offenbart die US-PS 4 185 569 eine Tuftingmaschine, deren Schlingengreifer mit einem Verschlussglied versehen ist. Das Verschlussglied ist an dem Schlingengreifer schwenkbar gelagert, wobei es in einer ersten Schwenkstellung zusammen mit dem Greifer einen nach außen abgeschlossenen Greiferinnenraum begrenzt. In einer zweiten Schwenkstellung wird es von einem freien Ende des Greifers weg geschwenkt, um so einen in den Innenraum führenden Eingang freizugeben. Der Greifer weist in seinem Innenraum eine gerade Schneidkante auf, an der aufgenommene Schlingen mittels eines Messers zur Herstellung von Schneidflor aufgeschnitten werden können. Das Verschlussglied ist an seinem Rücken mit einer flachen Ausnehmung versehen, die als Aufnahme für Schlingen dient, die nicht aufzuschneiden sind. Mit einer Stelleinrichtung kann das Verschlussglied so gesteuert werden, dass der Eingang in den Greiferinnenraum freigegeben wird oder nicht, so dass die Schlingen entweder in diesen Innenraum laufen oder (wenn der Eingang nicht freigegeben wird) von dem Verschlussglied vorübergehend aufgenommen werden. Im ersten Fall werden die Schlingen an der Schneidkante des Greifers aufgeschnitten. Es entsteht Schneidflor. Im zweiten Fall werden die Schlingen von dem Greifer gehalten und dann abgeworfen. Es entsteht Schlingenflor.

Mit dieser Greifereinrichtung ist die zielgerichtete Herstellung von Schneidflor und von Schlingenflor an ein und demselben Backing und in wechselnder Folge möglich. Es können jedoch Florschäden auftreten, wenn der Florfaden zwischen dem Verschlussglied und dem Greifer eingeklemmt wird. Des Weiteren arbeitet der Greifer sowohl einerseits mit der Nadel als auch andererseits mit dem Messer zusammen. Ist er zu hart, verschleißt die Nadel. Ist er zu weich, wird er durch das Messer verschlissen. Ein Kompromiss ist schwer zu finden. Bei zentraler Vorgabe der Garnspannung ist durch die Ausbildung von Greifer und Verschlussglied sowohl die Größe des Schneidflors als auch die Größe des Schlingenflors vorgegeben. Es entstehen unterschiedliche Florgrößen, was beim Wechsel zwischen Schlingen- und Schneidflor in ein und demselben Teppich zu nicht erwünschten Unterschieden der Florhöhe führen kann.

Aus der US-A-4 466 366 ist eine Tuftingeinrichtung mit einem Greifer bekannt, der an einem Führungsblock verschiebbar gelagert ist. Der Greifer ist mit einer Schneidkante versehen, der ein Messer zugeordnet ist.

Des Weiteren ist aus der JP-58-144162 wie auch aus der JP-62-28457 ein Greifer bekannt, der in einem Block gehalten ist. Der Greifer ist jeweils mit einer Schneidkante versehen, der ein Messer zugeordnet ist.

Davon ausgehend ist es Aufgabe der Erfindung, einen oder mehreren der vorgenannten Schwierigkeiten abzuhelfen.

Diese Aufgabe wird mit der Greifereinrichtung gemäss Anspruch 1 erfüllt :
Erfindungsgemäß weist die Greifereinrichtung einen Greifer auf, der in zwei Abschnitte unterteilt ist. Ein erster Greiferabschnitt dient der Erzeugung von Schlingenflor. Er nimmt die Schlingen in der Schlingenflor-Betriebsart auf. Ein zweiter Greiferabschnitt dient der Erzeugung von Schneidflor. Er nimmt die Schlingen in der Schneidflor-Betriebsart auf. Die Schlingen sind somit in der ihrer Größe entscheidend bestimmenden Arbeitsphase, nämlich während des Rückhubs der Nadeln, jeweils von dem Greifer gehalten, wobei der Greiferabschnitt für den Schlingenflor und der Greiferabschnitt für den Schneidflor jeweils an einer solchen Position in Bezug auf den Greifer angeordnet sein kann, dass die gewünschte Florhöhe entsteht. Der Höhenversatz wird rechtwinklig zu den Greiferkanten gemessen. Die Greiferabschnitte können mit oder ohne Höhenversatz zueinander an dem Greifer angeordnet bzw. ausgebildet werden. Damit können Florhöhenunterschiede, die sich beim Herstellen von Schneidflor durch das Aufschneiden der Schlingen ergeben, ausgeglichen werden. Es können sowohl Teppiche hergestellt werden, bei denen die Polhöhe des Schlingenflors und die Florhöhe des Schneidflors gleich sind als auch Teppiche, bei denen der Schneidflor höher oder auch niedriger ist als der Schlingenflor.

Die Greiferkanten der beiden Greiferabschnitte sind vorzugsweise gerade ausgebildet und in einer gemeinsamen (Vertikal-)Ebene angeordnet. Des Weiteren sind sie bei einer vorteilhaften Ausführungsform zueinander parallel und sowohl in Greiferkantenlängsrichtung als auch in Flor-Höhenrichtung gegeneinander versetzt angeordnet. Die Greiferkanten sind des Weiteren vorzugsweise parallel zu einer Verstellrichtung des Greifers gegenüber dem Modulblock angeordnet, an dem der Greifer gelagert oder gehalten ist. Die Greiferabschnitte sind dabei vorzugsweise in einem Abstand, insbesondere in einem Abstand gemessen in Greiferkantenlängsrichtung zueinander angeordnet. Sie können durch eine Stufe voneinander getrennt sein. An der Stufe kann außerdem ein Vorsprung, der auch als Greiferhaken bezeichnet wird, vorgesehen sein. Dieser Vorsprung dient dazu, zu verhindern, dass der Florfaden unbeabsichtigt von einem Greiferabschnitt auf den anderen gleitet.

Die Greiferkanten sind quer zu ihrer Längsrichtung vorzugsweise gerundet und demgemäß insoweit stumpf, als ein an der Greiferkante entlang gleitender Florfaden nicht verletzt wird. Die insoweit schonende Behandlung des Florfadens führt zu einer hohen Qualität des herzustellenden Schlingenflors.

Der Greifer ist vorzugsweise an einem Führungsteil verstellbar gelagert, wobei er mit einer Stelleinheit verbunden ist. Mit der Stelleinheit kann er in eine rückgezogene Position überführt werden, in der sein erster Greiferabschnitt zur Herstellung des Schlingenflors aktiviert wird. Mit der Stelleinheit kann er außerdem in eine vorgeschobene Position positioniert werden, die von seinem freien Ende beabstandet ist, und hinter seiner Stufe oder seinem Haken liegt, so dass Schlingen nicht mehr abgeworfen sondern einer Schneidkante zugeführt werden. Die Schneidkante kann an dem Führungsteil ausgebildet sein, dem ein Messer zugeordnet ist. Die Ausbildung der Schneidkante an dem Führungsteil hat den Vorteil, dass der Greifer nur mit der Tuftingnadel, nicht aber mit dem Messer in reibende Berührung kommt. Er kann hinsichtlich seiner Verschleißeigenschaften somit auf die Zusammenwirkung mit der Tuftingnadel abgestimmt werden. Hingegen kann das Führungsteil hinsichtlich seiner Material- und Verschleißeigenschaften auf das Messer abgestimmt werden. Somit können der Greifer und das Führungsteil jeweils für sich einstückig und nahtlos aus dem jeweils optimalen Material ausgebildet werden, beispielsweise weicherem Stahl für den Greifer und härteren Stahl für das Führungsteil.

Mehrere Führungsteile können gemeinsam in einem Modul gefasst sein. Dabei ist es möglich, die Führungsteile auswechselbar anzuordnen oder in dem Modul mit einer stoffschlüssigen Verbindung zu halten. Dies kann beispielsweise durch Kleben, Gießen mit metallischen Werkstoffen bzw. nicht metallischen Werkstoffen, Löten etc. erfolgen. Es ist auch möglich, die Führungsteile direkt an der Barre einer Tuftingmaschine zu befestigen.

Weitere Einzelheiten vorteilhafter Ausführungsformen oder Weiterbildungen der Erfindung sind Gegenstand der Zeichnung, der Beschreibung oder von Ansprüchen.

In der Zeichnung ist ein Ausführungsbeispiel der Erfindung veranschaulicht. Es zeigen:
- Figur 1: eine Tuftingnadel und einen Modulblock einer Tuftingeinrichtung in perspektivischer Darstellung,
- Figur 1a: die Anordnung einer Greifereinrichtung in Bezug auf die L-Tuftingnadel in Draufsicht, stark vereinfacht
- Figur 2: ein Führungsteil für den Modulblock nach Figur 1 in einer perspektivischen Darstellung,
- Figur 3: ein Greifer für den Modulblock nach Figur 1 in einer perspektivischen Darstellung,
- Figur 4: den Modulblock mit Führungsteil und Greifer in einer ersten Betriebsart in einer Betriebsstellung bei der Aufnahme einer Florschlinge in schematisierter Seitenansicht,
- Figur 5: die Einrichtung nach Figur 4 in der ersten Betriebsart beim Schlingenabwurf bei der Herstellung von Schlingenflor,
- Figur 6 und 7: den Modulblock entsprechend Figur 1, mit einer Greifereinrichtung, die bezüglich einer Vertikalebene gegenüber der Ausbildung nach Figur 1 gespiegelt ist, in einer zweiten Betriebsart mit vorgeschobenem Greifer zur Herstellung von Schneidflor in verschiedenen schematisierten Betriebsstellungen,
- Figur 6a: einen Auszug eines Teils der Seitenansicht der Figur 6 und 7 und
- Figur 7a: die Anordnung einer Greifereinrichtung in Bezug auf die Tuftingnadel mit einer RTuftingnadel in Draufsicht, stark vereinfacht.

In Figur 1 ist ein zu einer Tuftingmaschine gehöriger Modulblock 1 veranschaulicht, wie er in einer Tuftingmaschine in größerer Anzahl vorhanden ist. Derartige Modulblöcke sind auf einer Barre nebeneinander montiert, die sich quer zur Bewegungsrichtung des herzustellenden Teppichs, vorzugsweise unterhalb desselben erstreckt. Des Weiteren gehört zu der Tuftingmaschine eine Barre mit Tuftingnadeln, von denen in Figur 1 eine Tuftingnadel 2 veranschaulicht ist. Sie dienen dazu, Florfäden durch das Backing zu stechen. Die Modulblöcke dienen dazu, die so erzeugten Schlingen zu halten und unverletzt freizugeben oder bedarfsweise aufzuschneiden.

Der Modulblock 1 weist einen Grundkörper 3 mit zueinander im Winkel stehenden Anlageflächen 4, 5 auf, die der Barre zugeordnet sind. Eine Bohrung 6 dient der Befestigung des Modulblocks 1 an der Barre.

An seiner dem Backing zugewandten Seite (in Figur 1 oben) ist der Modulblock mit parallel zueinander orientierten Nuten 7, 8, 9 versehen, in denen jeweils eine Greifereinrichtung 10 sitzt. Jede Greifereinrichtung 10 besteht aus einem Greifer 11 und einem Führungsteil 12. Während das Führungsteil 12 mit dem Modulkörper 3 unbeweglich verbunden ist, ist der Greifer 11 gegen das Führungsteil 12 und somit gegen den Modulblock 1 beweglich. Im bevorzugten Ausführungsbeispiel ist der Greifer 11 gegen das Führungsteil 12 linear verschiebbar gelagert.

Figur 1 und Figur 1a veranschaulichen ein Messer 47, das eine Schneidkante 48 aufweist und mit dem Führungsteil 12, wie später erläutert, zur Erzeugung von Schneidflor zusammenwirkt. Das Führungsteil 12 und das Messer 47 bilden eine Schneideinrichtung. Die in Figur 1a veranschaulichte Tuftingnadel ist eine L-Tuftingnadel, d.h. sie hat ihre Fase bei nach unten weisender Fadenrinne an der linken Seite, d.h. in Figur 1a rechts.

In den Figuren 2 und 3 sind der Greifer 11 und das Führungsteil 12 in einer Perspektive veranschaulicht, die der Blickrichtung der Figur 1 entgegen gesetzt ist. Das Führungsteil 12 geht von einem flachen Körper, im Wesentlichen einheitlicher Dicke, aus, wobei die Dicke etwa mit der Weite einer der Nuten 7 bis 9 übereinstimmt. In einem oberen Abschnitt ist eine flache, breite, sich über die gesamte Länge des Führungsteils 12 erstreckende Nut 13 ausgebildet, die vorzugsweise einen ebenen Nutboden 14 und zwei zueinander parallele, aufeinander zu weisende Flanken 15, 16 aufweist. Die Nut 13 ist eine Führung für den Greifer 11, dessen Querschnitt im Wesentlichen mit dem Querschnitt der Nut 13 so übereinstimmt, dass er mit geringem Spiel in Nutlängsrichtung parallel zu dem Nutboden 14 und den Flanken 15, 16 leicht verschiebbar gehalten ist.

Das Führungsteil 12 weist unterhalb der Nut 13 einen Halteabschnitt 17 auf, der mit zwei Bohrungen 18, 19 versehen ist. Die Bohrungen 18, 19 fluchten mit entsprechenden Bohrungen 20, 21, die in dem Modulkörper 3 vorgesehen sind und die Nuten 7, 8, 9 durchsetzen.

An den Halteabschnitt 17 schließt sich unterhalb der Nut 13 ein Abschnitt 22 an, der insoweit keilförmig ausgebildet sein kann, dass er eine parallel zu der Nut 13 orientierte Kante 23 aufweist. Die Kante 23 ist vorzugsweise in einem spitzen Winkel zu der Nut 13 geneigt. Der durch die spitzwinklige Anordnung des Abschnitts 22 entstehende Freiraum ist notwendig, damit das Messer 47 der benachbarten Greifereinrichtung 10, welches schräg zum Führungsteil 12 angeordnet ist, seine Vorschubbewegung ohne Kollision durchführen kann. Die schräge Anordnung des Messers 47 ist hilfreich, damit genügend Kraft zum Schnittvorgang entsteht. Der Abschnitt 22 ist im Wesentlichen rechteckig umgrenzt. An seinem vorderen, von dem Halteabschnitt 17 abliegenden Ende kann er eine Kante 24 aufweisen, die rechtwinklig zu der Nut 13 orientiert ist. Alternativ kann die Kante 24 schräg zu der Nut 13 orientiert sein.

Oberhalb der Kante 24 ist das Führungsteil 12 ausgeschnitten, so dass von dem Nutboden 14 nur noch ein oberer Teil und die Flanke 15 vorhanden sind. In diesem Bereich fehlt die Flanke 16. Ein oberer Rand 25, der nutseitig die Flanke 15 bildet, läuft endseitig in einem Keil 26 aus. Durch die keilförmige Zuschrägung des Endes des Führungsteils 12 endet der Nutboden 14 in einer mehr oder weniger scharfen Kante 27. Die rechtwinklig dazu verlaufende Grenze oder Kante 28 des Nutbodens 14 bildet die Schneidkante 28. Die Schneidkante 28 wird aus dem Nutboden 14 und einer Kante 50 gebildet (Figur 6a), die zu diesem im Winkel α von 90 Grad angeordnet und parallel zur Flanke 16 orientiert ist. Wie aus Figur 6 und 7 ersichtlich ist, bildet die Rückseite des Führungsteils 12 im Bereich der Schneidkante 28 die Anlagefläche für das Messer 47. Der Schneidwinkel α kann durch die Anordnung der Kante 50 verändert werden. Eine Anordnung der Kante 50 im 90-Grad Winkel zur Schneidkante 28 führt zu einem Schneidwinkel von 0 Grad. Eine Anordnung der Kante 50 in einem Winkel kleiner 90 Grad führt zu einer spitzwinkligen Schneidkante 28.

Der Greifer 11 ist als Schieber ausgebildet, der an seinem Ende 29 zur Schlingenaufnahme einen ersten Greiferabschnitt 30 und im Abstand dazu einen zweiten Greiferabschnitt 31 aufweist. Die Greiferabschnitte 30, 31 sind bezüglich einer in Figur 3 durch einen Pfeil 32 angedeuteten und durch die Nutlängsrichtung der Nut 13 vorgegebenen Bewegungsrichtung vorzugsweise in einem Abstand angeordnet. Zwischen den Greiferabschnitten 30, 31 ist weiter vorzugsweise eine Stufe 33 vorgesehen. Außerdem kann diese in einen Fortsatz 34 übergehen, der auch als Haken bezeichnet wird. Die Stufe 33 und der Fortsatz 34 verhindern einen unerwünschten Übergang einer Schlinge von einem Greiferabschnitt 30, 31 zu dem anderen.

Die Greiferabschnitte 30, 31 weisen jeweils an ein und derselben Seite des Greifers 11, in Figur 1 an der unteren Seite, eine Greiferkante 35, 36 auf, die dazu eingerichtet sind, Florfadenschlingen zu halten. Die Greiferkanten 35, 36 sind in Bewegungsrichtung (Pfeil 32) gerade und parallel zu dieser. Sie sind jedoch in seitlicher Richtung gewölbt oder gerundet, um den Florfaden der aufgenommenen Schlinge nicht zu verletzen. Die Greiferkanten 35, 36 sind außerdem an dem Ende 29, an dem Haken 34, an der Stufe 33 sowie an dem Kantenende 37 der Greiferkante 36 gerundet. Im Übrigen ist der Greifer 11, der wie ein Schieber in die Nut 13 einzusetzen ist, durch gerade Schmalseiten 38, 39 begrenzt, zwischen denen er im Wesentlichen ebene Flachseiten aufweist. An seinem von dem Ende 29 abliegenden Ende 40 ist der Greifer 11 mit einer Ausnehmung 41 versehen, die zum Anschluss einer in Figur 4 schematisch angedeuteten Stelleinheit 42 dient. Diese kann auf einer schematisch angedeuteten Barre 43 sitzen, die auch den Modulblock 1 trägt.

Die insoweit beschriebene Greifereinrichtung 10 arbeitet wie folgt:
In einer ersten Betriebsart, die in den Figuren 4 und 5 veranschaulicht ist, dient der Modulblock 1 und die Greifereinrichtung 10 zur Herstellung eines Teppichs mit Schlingenflor. Dazu wird von jeder Tuftingnadel 2 der Nadelbarre jeweils ein Florfaden 44 durch das Backing 45 gestochen, wobei die Tuftingnadeln 2 in Figur 4 deckungsgleich hintereinander liegen. Es sind auch Anwendungen bekannt die so genannte Staggered Moduls verwenden. Die weisen zwei Reihen von Tuftingnadeln 2 auf, die voneinander beabstandet sind, wobei die Tuftingnadeln jeder Reihe wiederum deckungsgleich hinter einander liegen. Die Stelleinheit 42 dient zur Auswahl des Greifers 11, um Schlingenflor bzw. Schneidflor herzustellen. Dies bedeutet, dass innerhalb eines Moduls 1 jeder Greifer 11 individuell durch die Stelleinheit 42 gesteuert werden kann. Im Bereich eines Moduls 1 kann sowohl Schlingenware wie auch Veloursware hergestellt werden. Zur Herstellung von Schlingenflor verstellt die Stelleinheit 42 den Greifer 11 in seine rückgezogene Position gemäß Figur 4. Diese Position behält der Greifer 11 in Bezug auf den Modulblock 1 während des gesamten Tuftingvorgangs zur Erzeugung von Schlingenflor bei. In Figur 4 dargestellt ist ein Beispiel einer Tuftingmaschine, bei der der Greifer 11 gegen die Bewegungsrichtung des Backings 45 angestellt ist, die durch einen Pfeil 46 gekennzeichnet ist. Hat die Tuftingnadel 2 den Florfaden 44 durch das Backing 45 gestochen, wird die Barre 43 so bewegt, dass der Greifer 11 mit seinem Greiferabschnitt 30 zwischen die Tuftingnadel 2 und den Florfaden 44 sticht. Solange die Tuftingnadel 2 zurückgezogen wird, verharrt die Barre 43 in der in Figur 4 veranschaulichten Position, so dass die sich bildende Schlinge festgehalten wird.

Im nächsten Schritt wird die Barre 43 in Figur 4 nach rechts bewegt, so dass der Greiferabschnitt 30 die eben noch festgehaltene Schlinge 49 abwirft, wie Figur 5 veranschaulicht. Die Barre 43 kann dabei linear bewegt werden oder, wie dargestellt, eine Schwenkbewegung vollführen. Das Backing 45 wird um eine Stichbreite in Richtung des Pfeils 46 weiter bewegt und die Tuftingnadel 2 beginnt, wie dargestellt, erneut, den Florfaden 44 durch das Backing 45 zu stechen.

Dieser Vorgang wiederholt sich insgesamt fortwährend, wobei, solange Schlingenflor hergestellt werden soll, die Stelleinheit 42 den Greifer 11 in rückgezogener Position hält.

Figur 6 und 7 veranschaulichen den Betrieb der vorbeschriebenen Vorrichtung zur Herstellung von Schneidflor. Die Stelleinheit 42 hat den Greifer 11 in seine vorgeschobene Position verschoben. Er ragt deshalb wesentlich weiter aus dem Führungsteil 12 heraus als zuvor. Bezogen auf die axiale Bewegungsrichtung des Greifers 11 steht nun der Greiferabschnitt 31 etwa an der Stelle, bezogen auf die Barre 43 bzw. den Modulblock 1, an der zuvor gemäß Figur 4 und 5 der Greiferabschnitt 30 gestanden hat. Wie Figur 6 veranschaulicht, gelangt deshalb beim Fangen der Schlinge, wenn der Greifer 11 zwischen die Tuftingnadel 2 und den Florfaden 44 eingeführt wird, der Greiferabschnitt 31 in unmittelbare Nachbarschaft zu der Tuftingnadel 2. Die sich bildende Masche wird deshalb hinter der Stufe 33 gehalten. Wenn die Nadel 2 zurückgezogen wird, kann sie nicht auf den ersten Greiferabschnitt 30 zurückgleiten. Dies gilt auch, wenn die Barre 43, wie in Figur 7 dargestellt, eine Rückhubbewegung vollführt. Die Stufe 33 und der Fortsatz 34 sichern die Schlingen auf dem Greiferabschnitt 31.

Mit fortschreitenden Arbeitsfolgen gelangen die Schlingen, wie wiederum aus Figur 6 ersichtlich ist, nach und nach auf das Führungsteil 12, wobei sie von der Greiferkante 36 auf die Schneidkante 28 des Führungsteils 12 gelangen. Diese Schneidkante 28 bildet mit dem Messer 47 und seiner Schneidkante 48 einen Schneidspalt. Das Messer 47 kann sich auf die Schlingen bzw. Maschen zu bewegen, so dass der Schneidspalt geschlossen wird und die Schlinge aufschneidet. Es entsteht somit ein Schneidflor bestehend aus Maschenhenkeln von aufgeschnittenen Schlingen. Es entsteht eine so genannte Veloursware.

Zwischen den Betriebsarten "Herstellung von Schlingenflor" und "Herstellung von Schneidflor" kann durch Verstellung des Greifers 11 in Längsrichtung mittels der Stelleinheit 42 umgeschaltet werden. Dies kann individuell für jeden Greifer 11 der Barre 43 geschehen. Die Barre 43 führt bei der Herstellung von Schlingenflor und bei der Herstellung von Schneidflor einheitliche Bewegungen aus. Der Fortsatz 34 verhindert, dass der rückgezogene Greifer 11 Schlingen von dem Greiferabschnitt 30 auf den Greiferabschnitt 31 oder das Führungsteil 12 geraten lässt. Solche Schlingen sind somit vor dem Messer 47 geschützt. Sie laufen oberhalb des Modulblocks 1 an diesem vorbei. Der vorgeschobene Greifer 11 hingegen verhindert ein Abwerfen der aufgenommenen Schlingen, die an dem zweiten Greiferabschnitt 31 sitzen und zu der Führungseinrichtung 12 und deren Schneidkante 23 gefördert werden. Die Schneideinrichtung wird durch das Führungsteil 12 und das Messer 47 gebildet.

Durch entsprechende Gestaltung des aus Figur 3 ersichtlichen Höhenversatzes zwischen den Greiferkanten 35, 36 kann die gewünschte, auch als Polhöhe bezeichnete, Florhöhe für den Schlingenflor und für den Schneidflor jeweils separat eingestellt werden. Entsprechende gewünschte Änderungen der Florhöhe und des Florhöhenunterschiedes können durch Auswechseln der Greifer 11 bewirkt werden. Außerdem können der Greifer 11 und das Führungsteil 12 als Verschleißteile gesondert ausgewechselt werden.

Die erfindungsgemäße Greifeinrichtung für eine Tuftingmaschine weist eine Greifeinrichtung 10 auf. Die Greifeinrichtung 10 enthält einen Greifer 11 und ein Führungsteil 12, an dem eine Schneidkante 23 ausgebildet ist. Der Greifer 11 weist zwei in Bewegungsrichtung voneinander beabstandete und voneinander vorzugsweise durch eine Stufe 33 und/oder einen Fortsatz 34 getrennte Greiferabschnitte 30, 31 in Form zueinander paralleler, jedoch voneinander längs beabstandeter und gegeneinander in Florhöhenrichtung versetzter Greiferkanten 35, 36 auf. Die Umschaltung zwischen Schneidflorbetriebsart und Schlingenflorbetriebsart erfolgt durch Längsverstellung des Greifers 11.

### Bezugszeichenliste:

- 1: Modulblock (Grundkörper)
- 2: Tuftingnadel (L-Tuftingnadel mit linksseitiger Fase; R-Tuftingnadel mit rechtsseitiger Fase)
- 3: Modulkörper, Grundkörper
- 4, 5: Anlageflächen
- 6: Bohrung
- 7, 8, 9: Nuten
- 10: Greifereinrichtung
- 11: Greifer
- 12: Führungsteil
- 13: Nut
- 14: Nutboden
- 15, 16: Flanken
- 17: Halteabschnitt
- 18, 19, 20, 21: Bohrungen
- 22: Abschnitt
- 23: Schneidkante
- 24: Kante
- 25: Rand
- 26: Keil
- 27: Kante
- 28: Kante/Grenze
- 29: Ende
- 30, 31: Greiferabschnitt
- 32: Pfeil
- 33: Stufe
- 34: Fortsatz (Haken)
- 35, 36: Greiferkanten
- 37: Kantenende
- 38, 39: Schmalseiten
- 40: Ende
- 41: Ausnehmung
- 42: Stelleinheit
- 43: Barre
- 44: Florfaden
- 45: Backing
- 46: Pfeil
- 47: Messer
- 48: Schneidkante
- 49: Schlinge

## Patentansprüche

1. Greifereinrichtung (10) für Tuftingmaschinen, insbesondere zur Teppichherstellung,
mit einem Greifer (11), der
einen ersten Greiferabschnitt (30) zur Erzeugung von Schlingenflor und
einen zweiten Greiferabschnitt (31) zur Erzeugung von Schneidflor aufweist
wobei dem Greifer (11) ein Führungsteil (12) zugeordnet ist, an dem der Greifer (11) beweglich gelagert ist **dadurch gekennzeichnet, dass** das Führungsteil (12) eine Schneidkante (28) aufweist.

2. Greifereinrichtung nach Anspruch 1, **dadurch gekennzeichnet, dass** der erste Greiferabschnitt (30) eine gerade Greiferkante (35) aufweist.

3. Greifereinrichtung nach Anspruch 1, **dadurch gekennzeichnet, dass** der zweite Greiferabschnitt (31) eine gerade Greiferkante (36) aufweist.

4. Greifereinrichtung nach Anspruch 2 und 3, **dadurch gekennzeichnet, dass** die Greiferkanten (35, 36) zueinander parallel ausgerichtet sind.

5. Greifereinrichtung nach Anspruch 2 und 3, **dadurch gekennzeichnet, dass** die Greiferkanten (35, 36) zueinander in Tuftingnadel-Einstechrichtung versetzt angeordnet sind.

6. Greifereinrichtung nach Anspruch 1, **dadurch gekennzeichnet, dass** der erste Greiferabschnitt (30) und der zweite Greiferabschnitt (31) in Greiferverstellbewegungsrichtung in einem Abstand zueinander ausgebildet sind.

7. Greifereinrichtung nach Anspruch 1, **dadurch gekennzeichnet, dass** der erste Greiferabschnitt (30) und der zweite Greiferabschnitt (31) voneinander durch eine Stufe (33) getrennt sind.

8. Greifereinrichtung nach Anspruch 1, **dadurch gekennzeichnet, dass** zwischen dem ersten Greiferabschnitt (30) und dem zweiten Greiferabschnitt (31) ein Fortsatz (34) ausgebildet ist.

9. Greifereinrichtung nach Anspruch 1, **dadurch gekennzeichnet, dass** der Greifer (11) nahtlos aus ein und demselben Material einstückig ausgebildet ist.

10. Greifereinrichtung nach Anspruch 1, **dadurch gekennzeichnet, dass** der Greifer (11) aus einem Material gefertigt ist, dessen Verschleißfestigkeit sich von der Verschleißfestigkeit von Tuftingnadeln (2) unterscheidet.

11. Greifereinrichtung nach Anspruch 1, **dadurch gekennzeichnet, dass** der Greifer (11) an dem Führungsteil (12) verschiebbar gelagert ist.

12. Greifereinrichtung nach Anspruch 1 oder 11, **dadurch gekennzeichnet, dass** der Greifer (11) eine Ausnehmung (41) für eine Stelleinheit (42) zur Verstellung der Position des Greifers (11) in Bezug auf das Führungsteil (12) aufweist.

13. Greifereinrichtung nach Anspruch 1, **dadurch gekennzeichnet, dass** die Schneidkante (28) gerade ausgebildet ist.

14. Greifereinrichtung nach Anspruch 1 oder 11, **dadurch gekennzeichnet, dass** dem Führungsteil (12) ein Messer (47) zugeordnet ist.

15. Greifereinrichtung nach Anspruch 1 oder 11, **dadurch gekennzeichnet, dass** das Führungsteil (12) aus einem Material gefertigt ist, dessen Verschleißfestigkeit sich von der Verschleißfestigkeit des Greifers (11) unterscheidet.

## Claims

1. Gripper device (10) for tufting machines, in particular for carpet production,
with a gripper (11) which has
a first gripper portion (30) for producing a looped pile, and
a second gripper portion for producing a cut pile,
wherein a guide part (12) is assigned to the gripper (11) on which the gripper (11) is moveably mounted,
**characterised in that** the guide part (12) has a cutting edge (28).

2. Gripper device according to claim 1, characterisd in that the first gripper portion (20) has a straight gripper edge (35).

3. Gripper device according to claim 1, **characterised in that** the second gripper portion (31) has a straight gripper edge (36).

4. Gripper device according to claim 2 and 3, **characterised in that** the gripper edges (35, 36) are aligned parallel to each other.

5. Gripper device according to claim 2 and 3, **characterised in that** the gripper edges (35, 36) are arranged offset to each other in the direction of the tufting needle insertion.

6. Gripper device according to claim 1, **characterised in that** the first gripper portion (30) and the second gripper portion (31) are formed spaced apart from each other in the movement direction of the gripper adjustment.

7. Gripper device according to claim 1, **characterised in that** the first gripper portion (30) and the second gripper portion (31) are separated from each other by a step (33).

8. Gripper device according to claim 1, **characterised in that** an extension (34) is formed between the first gripper portion (30) and the second gripper portion (31).

9. Gripper device according to claim 1, **characterised in that** the gripper (11) is formed integrally and seamlessly from one and the same material.

10. Gripper device according to claim 1, **characterised in that** the gripper (11) is made of a material of which the wear resistance differs from the wear resistance of tufting needles (2).

11. Gripper device according to claim 1, **characterised in that** the gripper (11) is mounted moveably on the guide part (12).

12. Gripper device according to claim 1 or 11, **characterised in that** the gripper (11) has a recess (41) for an adjustment unit (42) for adjusting the position of the gripper (11) relative to the guide part (12).

13. Gripper device according to claim 1, **characterised in that** the cutting edge (28) is formed straight.

14. Gripper device according to claim 1 or 11, **characterised in that** a cutter (47) is assigned to the guide part (12).

15. Gripper device according to claim 1 or 11, **characterised in that** the guide part (12) is made from a material of which the wear resistance differs from the wear resistance of the gripper (11).

## Revendications

1. Dispositif boudeur (10) pour machines à tufter, en particulier pour la fabrication de tapis,
comprenant un boudeur (11), qui présente
une première partie de boudeur (30), destinée à réaliser du poil bouclé, et
une deuxième partie de boudeur (31) destinée à réaliser du poil coupé,
un élément de guidage (12) étant associé au boudeur (11), sur lequel le boudeur (11) est monté de façon mobile,
**caractérisé en ce que** l'élément de guidage (12) présente une arête de coupe (28).

2. Dispositif boudeur selon la revendication 1, **caractérisé en ce que** la première partie de boudeur (30) présente une arête de boudeur (35) rectiligne.

3. Dispositif boudeur selon la revendication 1, **caractérisé en ce que** la deuxième partie de boudeur (31) présente une arête de boudeur (36) rectiligne.

4. Dispositif boudeur selon la revendication 2 et 3, **caractérisé en ce que** les arêtes de boudeur (35, 36) sont orientées parallèlement l'une à l'autre.

5. Dispositif boudeur selon la revendication 2 et 3, **caractérisé en ce que** les arêtes de boudeur (35, 36) sont disposées de façon décalée l'une par rapport à l'autre, dans la direction de piquage de l'aiguille à tufter.

6. Dispositif boudeur selon la revendication 1, **caractérisé en ce que** la première partie de boudeur (30) et la deuxième partie de boudeur (31) sont réalisées à distance l'une de l'autre, dans la direction du mouvement de déplacement du boudeur.

7. Dispositif boudeur selon la revendication 1, **caractérisé en ce que** la première partie de boudeur (30) et la deuxième partie de boudeur (31) sont séparées l'une de l'autre par un gradin (33).

8. Dispositif boudeur selon la revendication 1, **caractérisé en ce qu'**une saillie (34) est réalisée entre la première partie de boudeur (30) et la deuxième partie de boudeur (31).

9. Dispositif boudeur selon la revendication 1, **caractérisé en ce que** le boudeur (11) est réalisé d'une seule pièce dans un même matériau et sans soudure.

10. Dispositif boudeur selon la revendication 1, **caractérisé en ce que** le boudeur (11) est réalisé à partir d'un matériau dont la résistance à l'usure est différente de la résistance à l'usure d'aiguilles à tufter (2).

11. Dispositif boudeur selon la revendication 1, **caractérisé en ce que** le boudeur (11) est monté de façon coulissante sur l'élément de guidage (12).

12. Dispositif boudeur selon la revendication 1 ou 11, **caractérisé en ce que** le boudeur (11) présente un évidement (41) pour une unité de manoeuvre (42) destinée à modifier la position du boudeur (11) par rapport à l'élément de guidage (12).

13. Dispositif boudeur selon la revendication 1, **caractérisé en ce que** l'arête de coupe (28) est réalisée sous une forme rectiligne.

14. Dispositif boudeur selon la revendication 1 ou 11, **caractérisé en ce qu'**un couteau (47) est associé à l'élément de guidage (12).

15. Dispositif boudeur selon la revendication 1 ou 11, **caractérisé en ce que** l'élément de guidage (12) est réalisé à partir d'un matériau dont la résistance à l'usure est différente de la résistance à l'usure du boudeur (11).
